# EUROPÄISCHE PATENTSCHRIFT

(11) **EP 2 193 849 B1**
(45) Veröffentlichungstag und Bekanntmachung des Hinweises auf die Patenterteilung: **05.01.2011**
(21) Anmeldenummer: 09013878.5
(22) Anmeldetag: 05.11.2009
(51) Int. Cl.: B02C 13/20, B02C 13/08

(54) **Gebläse-Schläger-Mühle mit zwei Baugruppen, Antriebsstrang dafür sowie Verfahren zum Drehkoppeln zweier Baugruppen einer Gebläse-Schläger-Mühle**
Bellows-hammer mill with two components, drive train for the same and method for rotary linking the two bellows-hammer mill units
Moulin à ventilateur et raquette doté de deux blocs, flux d'entraînement correspondant et procédé de couplage circulaire de deux blocs d'un moulin à ventilateur et raquette

(30) Priorität: 02.12.2008 DE 202008015898 U
(43) Veröffentlichungstag der Anmeldung: 09.06.2010
(73) Patentinhaber: Hildebrandt, Rainer, Dr.Ing., 45259 Essen (DE); Krecher, Johannes, 46286 Dorsten (DE)
(72) Erfinder: Hildebrandt, Rainer, Dr.Ing., 45259 Essen (DE); Krecher, Johannes, 46286 Dorsten (DE)
(74) Vertreter: GROSSE SCHUMACHER KNAUER VON HIRSCHHAUSEN

(56) Entgegenhaltungen:
- DE-A1- 3 417 556
- DE-A1- 10 160 951
- DE-A1- 10 351 634
- DE-C- 525 029

## Beschreibung

### Gebiet der Erfindung

Die Erfindung betrifft eine Gebläse-Schläger-Mühle mit zwei Baugruppen, einen Antriebsstrang dafür sowie ein Verfahren zum Drehkoppeln zweier Baugruppen einer Gebläse-Schläger-Mühle nach dem Oberbegriff des Anspruchs 1, 9 bzw. 14.

### Hintergrund der Erfindung und Stand der Technik

Eine gattungsgemäße Gebläse-Schläger-Mühle ist aus der DE 103 51 634 A1 bekannt.

Die bekannte Gebläse-Schläger-Mühle weist zwei Baugruppen auf, nämlich eine feststehende Gebläse-Baugruppe mit einem Schaufelrad sowie eine aus der feststehenden Gebläse-Baugruppe herausfahrbare Schläger-Baugruppe mit einem Schlägerrad. Die bekannte Gebläse-Schläger-Mühle weist einen einzigen Motor auf, der das Schaufelrad direkt und das Schlägerrad über eine Antriebswelle und eine Kupplung antreibt.

Im Betrieb ist die Antriebswelle hohen Belastungen ausgesetzt. So wird das Schlägerrad mit vielen hundert Umdrehungen pro Minute angetrieben und schwingt bedingt durch den Kontakt mit der zu zerschlagenden Kohle größenordnungsmäßig im Bereich bis zu einem oder sogar mehrerer Millimeter quer zur Drehachse. Vergleichbare Schwingungen möglicherweise geringerer Größenordnung und anderer Frequenzen treten auch schaufelradseitig auf. Die Schwingungen werden dabei auf die Antriebswelle übertragen und können zu einer mechanischen Überlastung der Antriebswelle insbesondere dann führen, wenn die Antriebswelle infolge ungenauer Ausrichtung der Raddrehachsen der beiden Baugruppen bereits einer Fehlbelastung auf Zug/Druck quer zur Achsrichtung ausgesetzt ist.

Aus der DE 525 029 C und der DE 34 17 556 A1 sind jeweils Anordnungen einer Welle in einer anderen Welle in Form einer Hohlwelle bekannt. Allerdings betrifft die DE 525 029 C die Abnutzung einer Malbahn, während die DE 34 17 556 A1 ein horizontal geteiltes und teilweise schwenkbares Gehäuse offenbart.

Aus der DE 101 60 951 A1 ist ein Verteilergetriebe für den Antriebsstrang eines Kraftfahrzeugs bekannt.

### Zusammenfassung der Erfindung

Ausgehend hiervon liegt der Erfindung daher die Aufgabe zugrunde, eine Gebläse-Schläger-Mühle mit zwei Baugruppen, einen Antriebsstrang dafür und ein Verfahren zum Drehkoppeln zweier Baugruppen einer Gebläse-Schläger-Mühle nach dem Oberbegriff des Anspruchs 1, 9 bzw. 14 zu schaffen, die bei kostengünstiger mechanischer Konstruktion und wartungsarmem Betrieb temperaturbeständig und verschleißfrei eine langlebige Drehkopplung zwischen Schaufelrad und Schlägerrad sowie eine einfachere Ankopplung der Baugruppen ermöglicht.

Die Aufgabe wird entsprechend den Merkmalen der Ansprüche 1, 9 bzw. 14 gelöst.

Demnach wird eine Gebläse-Schläger-Mühle mit einer Schlägerrad-Baugruppe, einer Schaufelrad-Baugruppe, einem Motor an einer der Baugruppen und einem Antriebsstrang, der eine Antriebswelle und eine Kupplung aufweist und den Motor mit der anderen der Baugruppen verbindet, geschaffen, bei der der Antriebsstrang eine Hohlwelle aufweist, die ein Schläger- bzw. Schaufelrad dreht, die Antriebswelle sich durch die Hohlwelle hindurch erstreckt und die Kupplung am dem Motor abgewandten Ende die Antriebswelle mit der Hohlwelle zum Übertragen einer Drehbewegung lösbar koppelt.

Die Hohlwelle, durch die sich die Antriebswelle hindurch erstreckt, bewirkt zusammen mit der Kupplung eine mechanische Entkopplung der Antriebswelle von den Kräften, die auf das Schläger- bzw. Schaufelrad einwirken, und von den Schwingungen, die in den beiden Baugruppen erzeugt werden oder von außen auf diese einwirken. Dabei ermöglicht die Anordnung der Kupplung am dem Motor abgewandten Ende der Wellen ein einfaches Trennen der beiden Baugruppen, um für Wartungs- oder Inspektionsarbeiten z.B. die Schlägerrad-Baugruppe herauszufahren aus der Schaufelradbaugruppe.

Die die Antriebswelle erstreckt sich vorzugsweise berührungslos durch die Hohlwelle hindurch. Hierdurch wird gegenüber einer Lagerung an der Hohlwelle, z.B. über Lagerbuchsen, eine vollständige Entkopplung erzielt. Zudem kann die Antriebswelle in der Hohlwelle schräg gestellt werden insbesondere um etwa 1°, 2° oder 3°, ggf. auch mehr, um so die Ausrichtung der beiden Baugruppen zueinander zu vereinfachen, da ein Versatz infolge größerer Ausrichttoleranzen durch die Schrägstellung aufgefangen werden kann.

Die Hohlwelle ist dabei zweckmäßigerweise an der jeweiligen Baugruppe gelagert, beispielsweise über ein Außenlager, das sich an einem Lagerpunkt der Baugruppe abstützt. Hierdurch ergibt sich eine noch bessere Entkopplung der Antriebswelle von jeglichen unerwünschten mechanischen Belastungen.

Bevorzugt ist die Antriebswelle über eine zweite, motorseitige Kupplung mit dem Motor verbunden. Dadurch ist die Antriebswelle beidseitig entkoppelbar von Schwingungen und kann für Wartungsarbeiten vollständig gelöst werden.

Besonders vorteilhaft ist die Verwendung einer flexiblen Kupplung, insbesondere einer Lamellenkupplung, wie sie auch als Flender-Kupplung bekannt ist, an einem oder an beiden Enden der Antriebswelle. Eine derartige flexible oder elastische Kupplung absorbiert einerseits Schwingungen und ermöglicht eine nahezu vollständige Entkopplung der Antriebswelle von mechanischen Störungen. Andererseits vereinfacht sie die Ankopplung der beiden Baugruppen, denn sie kann eine Versatz und/oder eine Schrägstellung der Raddrehachsen der Baugruppen zueinander kompensieren. Ebenfalls geeignet ist eine Zahnkupplung, wobei ggf. einenends eine Zahn- und anderenends eine Lamellenkupplung vorgesehen sein kann.

Die Gebläse-Schläger-Mühle weist gegebenenfalls eine Antriebswelle auf, die gegenüber einer Raddrehachse der Baugruppen um 1° bis 3° schräg gestellt ist, um einen Versatz der beiden Baugruppen kompensieren zu können.

Zweckmäßigerweise sind die Baugruppen auf entkoppelten Fundamenten gelagert, um Schwingungsübertragungen von einer auf die andere Baugruppe zu vermeiden.

Ferner wird ein Antriebsstrang zum lösbaren Drehkoppeln zweier Baugruppen, von denen eine einen Motor und die andere ein anzutreibendes Element aufweist, mit einer Antriebswelle und einer Kupplung geschaffen, bei dem eine mit dem anzutreibenden Element koppelbare Hohlwelle vorgesehen ist, die Antriebswelle sich zwischen ihrem mit dem Motor koppelbaren Antriebsende und ihrem Abtriebsende durch die Hohlwelle hindurch erstreckt und am Abtriebsende über die Kupplung zum Übertragen einer Drehbewegung lösbar mit der Hohlwelle drehgekoppelt ist.

Schließlich wird ein Verfahren zum Drehkoppeln einer Schlägerrad-Baugruppe mit einer Schaufelrad-Baugruppe einer Gebläse-Schläger-Mühle geschaffen, bei dem eine Antriebswelle durch eine Hohlwelle hindurch geführt und über eine Kupplung, die an dem Motor abgewandten Ende der Antriebswelle vorgesehen ist, mit der Hohlwelle lösbar verbunden wird.

In allen Ausgestaltungen der Erfindung kann der Motor auf der Seite der Schlägerrad-Baugruppe oder der Schaufelrad-Baugruppe angeordnet sein. Er treibt vorzugsweise ein Rad, also das Schlägerrad oder das Schaufelrad, direkt und das andere, also das Schaufelrad bzw. das Schlägerrad, über die Antriebswelle an, wobei mehrere Räder vorgesehen sein können. Durch den zweigruppigen Aufbau und die Verwendung wenigstens einer Kupplung eignet sich die Erfindung auch zum Nachrüsten einer Gebläse-Schläger-Mühle oder einer anderen beliebigen zweigruppigen Vorrichtung.

Weitere Ausgestaltungen und Merkmale der Erfindung ergeben sich aus der nachfolgenden Beschreibung und den Patentansprüchen sowie den beigefügten Figuren.

### Figurenbeschreibung

Die Erfindung wird nachfolgend unter Bezugnahme auf die beigefügten Figuren, die beispielhafte Ausführungsformen zeigen, näher beschrieben.
Fig. 1 illustriert schematisch den Aufbau einer erfindungsgemäßen Gebläse-Schläger-Mühle im Schnitt.
Fig. 2 illustriert schematisch den Aufbau einer erfindungsgemäßen Antriebswellen-Baueinheit im Schnitt.
Fig. 3 illustriert eine Schrägstellung der Antriebswelle.
Fig. 4 illustriert eine Kupplung für die Antriebswellen-Baueinheit der Fig. 2.

### Detaillierte Beschreibung einzelner Ausführungsformen

Die in Fig. 1 schematisch im Schnitt dargestellte Gebläse-Schläger-Mühle 1 weist eine Schlägerrad-Baugruppe 2 mit hier mehreren Schlägerrädem 3 sowie eine Schaufelrad-Baugruppe 4 mit einem Schaufelrad 5 auf, wobei das die Schlägerräder 3 und das Schaufelrad 5 von einem gemeinsamen Motor 6 angetrieben werden. In der dargestellten Ausführungsform gelangt Rohbraunkohle und/oder Rauchgas in Richtung der Pfeile 7, 8 in die Schlägerrad-Baugruppe 2. Die Rohbraunkohle wird von den Schlägerrädern 3, die durch den Motor 6 angetrieben werden, zerkleinert und gelangt in die Schaufelrad-Baugruppe 4 entlang der Pfeile 9, die sie in Richtung des Pfeils 10 verlässt. Die Bewegung durch die Schlägerrad-Baugruppe 2 und die Schaufelrad-Baugruppe 4 entlang der Pfeile 7, 8, 9, 10 wird durch die Drehung des Schaufelrads 5 bewirkt, das das Rauchgas und die Rohbraunkohle ansaugt und auswirft.

Die dargestellte Gebläse-Schläger-Mühle 1 ist im Wesentlichen zweigruppig aufgebaut, nämlich mit der Schlägerrad-Baugruppe 2 und der Schaufelrad-Baugruppe 4.

Die Schaufelrad-Baugruppe 4 ist hier ortsfest auf einem ersten Fundament 11 gelagert. Das Schaufelrad 5 ist direkt mit der Ausgangswelle des Motors 6 drehfest verbunden und wird vorzugsweise von diesem getragen. Über eine motorseitige Kupplung 12 ist eine Antriebswelle 13 lösbar mit dem Motor 6 verbunden. Die Antriebswelle 13 erstreckt sich in eine Hohlwelle 14 hinein, die die Schlägerräder 3 trägt, und durch diese hindurch, wo sie über eine Kupplung 15, vgl. Fig. 2, mit der Hohlwelle 14 drehgekoppelt ist. Auf diese Weise treibt der Motor 6 sowohl das Schaufelrad 5 als auch über den aus der motorseitigen Kupplung 12, der Antriebswelle 13, der Kupplung 15 und der Hohlwelle 14 bestehenden Antriebsstrang auch die Schlägerräder 3 an. Die Hohlwelle 14 ist über Lager 16 im Gehäuse 17 der Schlägerrad-Baugruppe 2 gelagert. Das Gehäuse 17 der Schlägerrad-Baugruppe 2 ist hier über einen Rahmen 18 verfahrbar in Richtung des Pfeils 19 auf einem insbesondere vom Fundament 11 entkoppelten Fundament 20 gelagert. Auch ein einheitliches Fundament, wie es bei Neubauten üblich ist, würde die Schwingungsdifferenzen wegen der jeweils doppelten Lagerung nur gering vermindern. Über den verfahrbaren Rahmen 18 kann die Schlägerrad-Baugruppe 2 aus der Schaufelrad-Baugruppe 4 herausgeschoben werden, wozu die Kupplung 15, vgl. Fig. 2, gelöst wird; die Antriebswelle 13 wird dabei bevorzugt aus der Kupplung 12 herausgefahren bzw. -gezogen. Zweckmäßigerweise ist der Antriebsstrang durch ein Abschirmgehäuse 21 gegenüber der Rohbraunkohle geschützt.

Der Aufbau des Antriebsstrangs ist detaillierter in Fig. 2 illustriert.

Der Motor 6, der auf dem Fundament 11 gelagert ist, ist über die motorseitige Kupplung 12 mit der Antriebswelle 13 lösbar verbunden. Die motorseitige Kupplung 12 wird beim Herausfahren der Schlägerrad-Baugruppe 2 vorzugsweise nicht gelöst. Die Antriebswelle 13 erstreckt sich durch die Hohlwelle 14 insbesondere berührungslos hindurch, die über die Lager 16 am Fundament 20, das zweckmäßigerweise entkoppelt vom Fundament 11 ist, hindurch. Auf der dem Motor 6 abgewandten Stirnseite der Hohlwelle 14 befindet sich die Kupplung 15, über die die Antriebswelle 13 mit der Hohlwelle 14 drehgekoppelt ist.

Die Antriebswelle 13 ist mechanisch vorzusgweise vollständig von der Hohlwelle 14 entkoppelt bis auf die Kupplung 15. Dadurch wird eine Übertragung der Schwingungen, die durch die Arbeit der Schlägerräder 3 entstehen, von der Hohlwelle 14 auf die Antriebswelle 13 vollständig vermieden. Die Antriebswelle 13 kann daher verschleißarm und wartungsfrei arbeiten.

Als Kupplungen 12, 15 kommen bevorzugt flexible und/oder elastische Kupplungen, insbesondere Lamellenkupplungen, wie sie auch als Fender-Kupplungen bekannt sind, zum Einsatz. Bei diesen Lamellenkupplungen handelt es sich um flexible Kupplungen. Eine derartige Kupplung ist schematisch in Fig. 4 dargestellt.

Die erfindungsgemäß bevorzugten flexiblen Kupplungen können einen Höhen-und/oder Seitenversatz zwischen den Baugruppen 2, 4 ausgleichen. Dies kann erforderlich sein, da die eine Baugruppe gegenüber der anderen Baugruppe verfahrbar ist und für einen ordnungsgemäßen Betrieb normalerweise die Achse der Antriebswelle 13 exakt mit der Achse des Motors 6 fluchten muss. Geringe Ungenauigkeiten im Bereich weniger Millimeter führen bei Einsatz der flexiblen Kupplung jedoch nicht zu Vibrationen, die die Lebensdauer der Antriebseinheit beeinflussen. Vielmehr können die flexiblen Kupplungen derartige Ungenauigkeiten kompensieren. Dies ist in Fig. 3 schematisch illustriert. So kann die Motorachse 22 der einen Baugruppe 2 oder 4 gegenüber der Radachse 23 der anderen Baugruppe 4 bzw. 2 um den Betrag 24 versetzt sein, so dass die Antriebwelle 13 um bis zu ein paar Grad schräg steht. Durch die flexiblen Kupplungen 12, 15 wird dieser Versatz aufgefangen und kann den Betrieb nicht beeinflussen.

Der Motor 6 kann in weiteren Ausführungsformen Schlägerrad-Baugruppenseitig angeordnet sein. In diesem Fall sind die Schlägerräder 3 direkt vom Motor 6 angetrieben, während das Schaufelrad 5 über den Antriebsstrang aus Kupplung 15. Antriebswelle 13, Schlägerwelle 14, Kupplung 15 angetrieben wird.

In Fig. 4 ist eine Lamellenkupplung beispielhaft dargestellt. Die Antriebswelle 13 erstreckt sich in der Fig. 4 von links kommend durch die Hohlwelle 14 und die Lamellenkupplung, die hier beispielsweise ein Lamellenpaket 25 mit z.B. zehn Blechen aufweist, hindurch auf die rechte Seite, wo sie im in der Fig. 4 nicht mehr dargestellten Bereich 26 mit dem Flanschstück 27 auf beliebige geeignete Weise fest und bevorzugt lösbar kraft- und/oder formschlüssig verbunden ist, z.B. durch Verschraubung. Das Flanschstück 27 ist mit einem hier beispielhaft mit der Hohlwelle 14 einstückigen Flansch 28 durch das Lamellenpaket 25 hindurch verschraubt.

### Bezugszeichenliste

- 1: Gebläse-Schläger-Mühle
- 2: Schlägerrad-Baugruppe
- 3: Schlägerrad
- 4: Schaufelrad-Baugruppe
- 5: Schaufelrad
- 6: Motor
- 7, 8, 9, 10: Pfeil
- 11: Fundament
- 12: Kupplung
- 13: Antriebswelle
- 14: Schlägerwelle
- 15: Kupplung
- 16: Lager
- 17: Gehäuse
- 18: Rahmen
- 19: Pfeil
- 20: Fundament
- 21: Abschirmgehäuse
- 22: Motorachse
- 23: Radachse
- 24: Versatz
- 25: Lamellenpaket
- 26: Bereich
- 27: Flanschstück
- 28: Flansch

## Patentansprüche

1. Gebläse-Schläger-Mühle (1) mit einer Schiagerrad-Baugruppe (2), einer Schaufelrad-Baugruppe (4), einem Motor (6) an einer der Baugruppen (2, 4) und einem Antriebsstrang, der eine Antriebswelle (13) und eine Kupplung aufweist und den Motor (6) mit der anderen der Baugruppen (4, 2) verbindet, **dadurch gekennzeichnet dass** der Antriebsstrang eine Hohlwelle (14) aufweist, die ein Schläger- bzw. Schaufelrad (3, 5) dreht, die Antriebswelle (13) sich durch die Hohlwelle (14) hindurch erstreckt und die Kupplung (15) am dem Motor (6) abgewandten Ende die Antriebswelle (13) mit der Hohlwelle (14) zum Übertragen einer Drehbewegung lösbar koppelt.

2. Gebläse-Schläger-Mühle nach Anspruch 1, **dadurch gekennzeichnet, dass** die Antriebswelle (13) sich berührungslos durch die Hohlwelle (14) hindurch erstreckt.

3. Gebläse-Schläger-Mühle nach Anspruch 1 oder 2, **dadurch gekennzeichnet, dass** die Hohlwelle (14) an der jeweiligen Baugruppe (2, 4) gelagert ist.

4. Gebläse-Schläger-Mühle nach einem der Ansprüche 1 bis 3, **dadurch gekennzeichnet, dass** die Antriebswelle (13) über eine motorseitige Kupplung (12) mit dem Motor (6) verbunden ist.

5. Gebläse-Schläger-Mühle nach einem der Ansprüche 1 bis 4, **dadurch gekennzeichnet, dass** wenigstens eine der Kupplungen (12, 15) eine flexible Kupplung, insbesondere eine Lamellenkupplung oder eine Zahnkupplung, ist.

6. Gebläse-Schläger-Mühle nach einem der Ansprüche 1 bis 5, **dadurch gekennzeichnet, dass** die Raddrehachsen der Baugruppen (2, 4) versetzt sind und/oder einen Winkel einschließen.

7. Gebläse-Schläger-Mühle nach einem der Ansprüche 1 bis 6, **dadurch gekennzeichnet, dass** die Antriebswelle (13) gegenüber einer Raddrehachse der Baugruppen (2, 4) um 1° bis 3° schräg gestellt ist.

8. Gebläse-Schläger-Mühle nach einem der Ansprüche 1 bis 7, **dadurch gekennzeichnet, dass** die Baugruppen (2, 4) auf entkoppelten Fundamenten (11, 20) gelagert sind.

9. Antriebsstrang zum lösbaren Drehkoppeln zweier Baugruppen (2), von denen eine einen Motor (6) und die andere ein anzutreibendes Element (3, 5) aufweist, für eine Gebläse-Schläger-Mühle nach einem der Ansprüche 1 bis 8, mit einer Antriebswelle (13) und einer Kupplung, **dadurch gekennzeichnet, dass** der Antriebsstrang eine mit dem anzutreibenden Element (3, 5) koppelbare Hohlwelle (14) aufweist, die Antriebswelle (13) sich zwischen ihrem mit dem Motor (6) koppelbaren Antriebsende und ihrem Abtriebsende durch die Hohlwelle (14) hindurch erstreckt und am Abtriebsende über die Kupplung (15) zum Übertragen einer Drehbewegung lösbar mit der Hohlwelle (14) drehgekoppelt ist.

10. Antriebsstrang nach Anspruch 9, **dadurch gekennzeichnet, dass** die Antriebswelle (13) sich berührungslos durch die Hohlwelle (14) hindurch erstreckt.

11. Antriebsstrang nach Anspruch 9 oder 10, **dadurch gekennzeichnet, dass** eine motorseitige Kupplung (12) am Antriebsende der Antriebswelle (13) zur Verbindung mit dem Motor (6) vorgesehen ist.

12. Antriebsstrang nach einem der Ansprüche 9 bis 11, **dadurch gekennzeichnet, dass** wenigstens eine der Kupplungen (12, 15) eine flexible Kupplung, insbesondere eine Lamellenkupplung oder eine Zahnkupplung ist.

13. Antriebsstrang nach einem der Ansprüche 19 bis 12, **dadurch gekennzeichnet, dass** die Antriebswelle (13) gegenüber der Hohlwelle (14) um 1° bis 3° schräg gestellt ist.

14. Verfahren zum Drehkoppeln einer Schlägerrad-Baugruppe (2) mit einer Schaufelrad-Baugruppe (4) einer Gebläse-Schläger-Mühle (1), insbesondere nach einem der Ansprüche 1 bis 8, bei dem eine Antriebswelle (13) mit einem Motor koppelbar ist, **dadurch gekennzeichnet, dass** die Antriebswelle (13) durch eine Hohlwelle (14) hindurch geführt und über eine Kupplung (15), die am dem Motor (6) abgewandten Ende der Antriebswelle (13) vorgesehen ist, mit der Hohlwelle (14) lösbar verbunden wird.

15. Verfahren nach Anspruch 14, **dadurch gekennzeichnet, dass** für wenigstens eine der Kupplungen (12, 15) eine flexible Kupplung verwendet wird.und die Baugruppen (2, 4) derart aneinander gekoppelt werden, dass die Raddrehachsen der Baugruppen (2, 4) versetzt sind und/oder einen Winkel einschließen.

## Claims

1. Integral-fan beater mill (1), having a beater-wheel sub-assembly (2), an impeller sub-assembly (4), a motor (6) on one of the sub-assemblies (2, 4), and a drive train which has a drive shaft (13) and a coupling means and which connects the motor (6) to the other of the sub-assemblies (4, 2), **characterised in that** the drive train has a hollow shaft (14) which turns a beater wheel or an impeller (3, 5), as the case may be, the drive shaft (13) extends through the hollow shaft (14), and the coupling means (15) releasably couples the drive shaft (13) to the hollow shaft (14), at the end remote from the motor (6), to allow a rotary movement to be transmitted.

2. Integral-fan beater mill according to claim 1, **characterised in that** the drive shaft (13) extends through the hollow shaft (14) without being in contact therewith.

3. Integral-fan beater mill according to claim 1 or 2, **characterised in that** the hollow shaft (14) is mounted on whichever sub-assembly (2, 4) is involved.

4. Integral-fan beater mill according to one of claims 1 to 3, **characterised in that** the drive shaft (13) is connected to the motor (6) by a coupling means (12) at its motor end.

5. Integral-fan beater mill according to one of claims 1 to 4, **characterised in that** at least one of the coupling means (12, 15) is a flexible coupling means and in particular a disc coupling means or a toothed coupling means.

6. Integral-fan beater mill according to one of claims 1 to 5, **characterised in that** the axes of rotation of the impeller and wheel of the sub-assemblies (2, 4) are offset and/or make an angle.

7. Integral-fan beater mill according to one of claims 1 to 6, **characterised in that** the drive shaft (13) is obliquely positioned relative to an impeller/wheel axis of rotation of the sub-assemblies (2, 4) at 1° to 3°.

8. Integral-fan beater mill according to one of claims 1 to 7, **characterised in that** the sub-assemblies (2, 4) are mounted on decoupled foundations (11, 20).

9. Drive train, having a drive shaft (13) and a coupling means, for the releasable coupling in rotation of two sub-assemblies (2) of which one has a motor (6) and the other has a member (3, 5) to be driven, for an integral-fan beater mill according to one of claims 1 to 8, **characterised in that** the drive train has a hollow shaft (14) which can be coupled to the member (3, 5) to be driven, and the drive shaft (13) extends, between its input end which can be coupled to the motor (6) and its output end, through the hollow shaft (14) and, at its output end, is releasably coupled in rotation to the hollow shaft (14) by the coupling means (15) to allow a rotary movement to be transmitted.

10. Drive train according to claim 9, **characterised in that** the drive shaft (13) extends through the hollow shaft (14) without being in contact therewith.

11. Drive train according to claim 9 or 10, **characterised in that** a motor-end coupling means (12) is provided at the input end of the drive shaft (13) for connection to the motor (6).

12. Drive train according to one of claims 9 to 11, **characterised in that** at least one of the coupling means (12, 15) is a flexible coupling means and in particular a disc coupling means or a toothed coupling means.

13. Drive train according to one of claims 19 to 12, **characterised in that** the drive shaft (13) is obliquely positioned relative to the hollow shaft (14) at 1° to 3°.

14. Method of coupling a beater-wheel sub-assembly (2) of an integral-fan beater mill (1), in particular according to one of claims 1 to 8, in rotation to an impeller sub-assembly (4) thereof, in which a drive shaft (13) can be coupled to a motor, **characterised in that** the drive shaft (13) runs through a hollow shaft (14) and is releasably connected to the hollow shaft (14) by a coupling means (15) which is provided at the end of the drive shaft (13) remote from the motor (6).

15. Method according to claim 14, **characterised in that** a flexible coupling means is used as at least one of the coupling means (12, 15) and the sub-assemblies (2, 4) are coupled together in such a way that the axes of rotation of the impeller and wheel of the sub-assemblies (2, 4) are offset and/or make an angle.

## Revendications

1. Concasseur à ventilateur et à marteaux (1) avec un bloc de roue de concasseur (2), un bloc de roue-pelle (4), un moteur (6) à un des blocs (2, 4) et un tronçon d'entraînement qui présente un arbre d'entraînement (13) et un embrayage et qui relie le moteur (6) à l'autre des blocs (4, 2), **caractérisé en ce que** le tronçon d'entraînement présente un arbre creux (14) qui entraîne en rotation une roue de concasseur respectivement de pelle (3, 5), l'arbre d'entraînement (13) s'étend à travers l'arbre creux (14) et couple amoviblement l'embrayage (15) à l'extrémité de l'arbre d'entraînement (13) éloignée du moteur (6) à l'arbre creux (14) pour la transmission d'un mouvement de rotation.

2. Concasseur à ventilateur et à marteaux selon la revendication 1, **caractérisé en ce que** l'arbre d'entraînement (13) s'étend sans contact à travers l'arbre creux (14).

3. Concasseur à ventilateur et à marteaux selon la revendication 1 ou 2, **caractérisé en ce que** l'arbre creux (14) est logé au bloc respectif (2, 4).

4. Concasseur à ventilateur et à marteaux selon l'une des revendications 1 à 3, **caractérisé en ce que** l'arbre d'entraînement (13) est relié par un embrayage côté moteur (12) au moteur (6).

5. Concasseur à ventilateur et à marteaux selon l'une des revendications 1 à 4, **caractérisé en ce qu'**au moins un des embrayages (12, 15) est un embrayage flexible, en particulier un embrayage à disques ou un embrayage à denture.

6. Concasseur à ventilateur et à marteaux selon l'une des revendications 1 à 5, **caractérisé en ce que** les axes de rotation de roue des blocs (2, 4) sont décalés et/ou forment un angle.

7. Concasseur à ventilateur et à marteaux selon l'une des revendications 1 à 6, **caractérisé en ce que** l'arbre d'entraînement (13), par rapport à un axe de rotation de roue des blocs (2, 4), est incliné selon 1° à 3°.

8. Concasseur à ventilateur et à marteaux selon l'une des revendications 1 à 7, **caractérisé en ce que** les blocs (2, 4) sont logés sur des fondations découplées (11, 20).

9. Tronçon d'entraînement pour le couplage amovible en rotation de deux blocs (2), dont un présente un moteur (6) et l'autre un élément à entraîner (3, 5), pour un concasseur à ventilateur et à marteaux selon l'une des revendications 1 à 8, avec un arbre d'entraînement (13) et un embrayage, **caractérisé en ce que** le tronçon d'entraînement présente un arbre creux (14) pouvant être couplé avec l'élément à entraîner (3, 5), l'arbre d'entraînement (13) s'étend, entre son extrémité menante pouvant être couplée au moteur (6) et son extrémité menée, à travers l'arbre creux (14) et est couplé en rotation à l'extrémité menée par l'embrayage (15), pour la transmission d'un mouvement de rotation, amoviblement à l'arbre creux (14).

10. Tronçon d'entraînement selon la revendication 9, **caractérisé en ce que** le tronçon d'entraînement (13) s'étend sans contact à travers l'arbre creux (14).

11. Tronçon d'entraînement selon la revendication 9 ou 10, **caractérisé en ce qu'**un embrayage (12) côté moteur est prévu à l'extrémité menante de l'arbre d'entraînement (13) pour la liaison avec le moteur (6).

12. Tronçon d'entraînement selon l'une des revendications 9 à 11, **caractérisé en ce qu'**au moins un des embrayages (12, 15) est un embrayage flexible, en particulier un embrayage à disques ou un embrayage à denture.

13. Tronçon d'entraînement selon l'une des revendications 19 à 22, **caractérisé en ce que** l'arbre d'entraînement (13) est incliné par rapport à l'arbre creux (14) de 1° à 3°.

14. Procédé pour le couplage en rotation d'un bloc à roue de marteaux (2) avec un bloc à roue-pelle (4) d'un concasseur à ventilateur et à marteux (1), en particulier selon l'une des revendications 1 à 8, dans lequel l'arbre d'entraînement (13) peut être couplé avec le moteur, **caractérisé en ce que** l'arbre d'entraînement (13) est amené à passer à travers un arbre creux (14) et est relié amoviblement par un embrayage (15) qui est prévu à l'extrémité de l'arbre d'entraînement (13) éloignée du moteur (6), amoviblement à l'arbre creux (14).

15. Procédé selon la revendication 14, **caractérisé en ce que** pour au moins un des embrayages (12, 15), un embrayage flexible est utilisé, et les blocs (2, 4) sont couplés de telle sorte l'un à l'autre que les axes de roue de rotation des blocs (2, 4) sont décalés et/ou forment un angle.
